# EUROPÄISCHE PATENTSCHRIFT

(11) **EP 2 112 105 B1**
(45) Veröffentlichungstag und Bekanntmachung des Hinweises auf die Patenterteilung: **08.02.2012**
(21) Anmeldenummer: 09003649.2
(22) Anmeldetag: 13.03.2009
(51) Int. Cl.: B65H 23/06

(54) **Rollenspannvorrichtung, Drucker und Verfahren zum Spannen einer Rolle**
Roller tensioning device, printer and method for tensioning a roller
Dispositif de tension de rouleaux, imprimante et procédé destiné à tendre un rouleau

(30) Priorität: 22.04.2008 DE 102008020078
(43) Veröffentlichungstag der Anmeldung: 28.10.2009
(73) Patentinhaber: Wincor Nixdorf International GmbH, 33106 Paderborn (DE)
(72) Erfinder: Nikolic, Zdravko, 16548 Glienicke (DE)

(56) Entgegenhaltungen:
- EP-A1- 0 340 101
- EP-A1- 0 780 725
- EP-A2- 1 468 946

## Beschreibung

Die Erfindung betrifft eine Rollenspannvorrichtung gemäß dem Oberbegriff des Anspruchs 1, einen Drucker gemäß dem Oberbegriff des Anspruchs 2 sowie ein Verfahren zum Spannen einer Rolle eines zu bedruckenden Mediums gemäß dem Oberbegriff des Anspruchs 3.

In vielen Druckern werden Papierrollen oder Rollen eines anderen zu bedruckenden Mediums anstelle einzelner Blätter bedruckt. Diese Rollen sind in der Regel auf einen Rollenkern aufgewickelt, der auf einer im Druckergehäuse befestigten Trägerachse drehbar gelagert ist. Papierrollen, die einen im Vergleich zum Durchmesser der Trägerachse großen Durchmesser und damit auch eine große Schwungmasse haben, neigen dazu, nach Beendigung eines Druckvorganges die Drehbewegung nicht sofort zu beenden, sondern um einen Winkel nachzulaufen, bis sie vollkommen still stehen. Dazu muß eine Bremse installiert sein, die die Rolle zu Stillstand bringt. Dadurch kann es beispielsweise zu einer Schlierenbildung bei Bedrucken der Rolle kommen.

EP 1 468 946 A2 offenbart weiterhin eine Lösung für eine Abwickelspulenvorrichtung, wobei eine Abwicklung unter eine gezielte Bahnspannung erzicht ist. Dazu muß eine Rutschkupplung als Welle-Nabe-Verbindung installiert sein.

Aufgabe der vorliegenden Erfindung ist es, eine Rollenspannvorrichtung, einen Drucker und ein Verfahren zum Spannen einer Rolle eines zu bedruckenden Mediums bereit zu stellen, mit der bzw. dem eine Schlierenbildung beim Bedrucken der Rolle vermieden wird.

Diese Aufgabe wird gelöst durch eine Rollenspannvorrichtung gemäß dem kennzeichnenden Teil des Anspruchs 1, einen Drucker gemäß dem kennzeichnenden Teil des Anspruchs 2 sowie durch ein Verfahren zum Spannen einer Rolle eines zu bedruckenden Mediums gemäß dem kennzeichnenden Teil des Anspruchs 3.

Durch die Anordnung einer Spannfeder zwischen der Trägerachse und einer die Trägerachse und die Spannfeder umhüllende Hülse und deren Festlegung mit einem ersten Ende an der Trägerachse und einem zweiten Ende an der Hülse, sodass die Hülse um die Längsachse der Trägerachse um einen Winkel α verdrehbar ist, ist eine kostengünstige und effiziente Rollenspannvorrichtung von einfachen Aufbau geschaffen. Nach Beenden eines Druckvorganges und dem Nachlaufen der Rolle wird die Rolle durch die Rückstellkraft der Spannfeder in einfacher Weise teilweise zurückgedreht und damit gleichzeitig gespannt. Dadurch wird der Einbau einer zusätzlichen und erhöhte Kosten verursachenden Rollenbremse vermieden. Auch eine Schlierenbildung durch Abbremsung der Rolle wird auf diese Weise vermieden.

Durch das erfindungsgemäße Verfahren ist ein kostengünstiges und effektives Zurückdrehen und Spannen einer Rolle eines zu bedruckenden Materials gewährleistet. Ein zusätzlicher Abbremsvorgang der Rolle nach einem Druckvorgang ist bei dem erfindungsgemäßen Verfahren nicht notwendig.

Weitere vorteilhafte Ausbildungen der Erfindung sind in den Unteransprüchen gekennzeichnet.

Durch die Veränderbarkeit des Durchmessers der Spannfeder ist eine baulich einfache und zuverlässige Begrenzung der Drehbarkeit der Hülse erreicht.

Die Ausbildung von Federschenkeln an den Enden der Spannfeder gewährleistet eine hinreichende Festlegung der Spannfeder in der Trägerachse und der Hülse. Die bevorzugte Ausbildung der Öffnungen der Mantelfläche als Schlitz in der Hülsenmantelfläche garantiert eine sichere Führung des Federschenkels, sodass die Hülse die Spannfeder während einer Drehung sicher mitzieht.

Durch die Ausbildung einer Rastnut auf der Trägerachse, in die ein an der Innenseite der Hülsemantelfläche ausgebildeter Raststeg eingreift, ist die Hülse in einfacher Weise und sicher auf der Trägerachse axial unverschiebbar arretiert.

Durch die Ausbildungen der Mantelaußenfläche der Hülse und der Innenmantelfläche der Rolle als Reibfläche ist in einfacher Weise gewährleistet, dass die Innenmantelfläche der Rolle und die Mantelaußenfläche der Hülse reibschlüssig miteinander verbunden sind und diese Verbindung erst aufgelöst wird, wenn die Hülse durch die Spannfeder blockiert wird und gleichzeitig noch eine äußere Kraft auf die Rolle einwirkt.

Nachfolgend werden Ausführungsbeispiele anhand der beigefügten Zeichnungen beschrieben. Es zeigen:
- Figur 1: eine perspektivische Ansicht eines Ausführungsbeispiels einer Rollen- spannvorrichtung im zusammengesetzten Zustand,
- Figur 2: eine perspektivische Ansicht einer Trägerachse,
- Figur 3: eine perspektivische Ansicht einer Spannfeder,
- Figur 4: eine perspektivische Schnittansicht einer Hülse,
- Figur 5: eine schematische geschnittenen Draufsicht auf eine Rollenspannvorrich- tung und
- Figur 6: eine perspektivische Ansicht einer Rollenspannvorrichtung im eingebau- ten Zustand.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Rollenspannvorrichtung und anderer Teile. Diese Begriffe sind nicht einschränkend zu verstehen, d.h. in verschiedenen Arbeitsstellungen oder durch spiegelsymmetrische Auslegung oder dergleichen können sich diese Bezüge ändern.

Die Figur 1 zeigt eine Rollenspannrichtung für eine Rolle 17 eines zu bedruckenden Mediums, insbesondere eine Papierrolle. Die Rollenspannvorrichtung weist eine an einem Rollenträgergehäuse 18 verdrehsicher festlegbare Trägerachse 1 auf sowie eine die Trägerachse 1 zumindest teilweise umhüllende Hülse 2. Zwischen der Trägerachse 1 und der Hülse 2 ist (hier nicht zu sehen) eine Vorspanneinrichtung angeordnet, die derart an der Trägerachse 1 und der Hülse 2 festgelegt ist, dass die Hülse 2 um die Längsachse der Trägerachse 1 um einen Winkel α drehbar ist.

An der Mantelaußenfläche der Trägerachse 1 sind bevorzugt an den Enden der Mantelfläche Schlüsselflächen 6, 7 ausgebildet, in die ein an einem in Figur 6 gezeigten Rollenträgergehäuse befestigter Schlüssel (nicht gezeigt) zur Verdrehsicherung der Trägerachse 1 eingreift.

Die Figuren 2 bis 4 zeigen die Rollenspannvorrichtung in auseinander genommenen Zustand. Dabei zeigt Figur 2 die Trägerachse 1, Figur 3 die bevorzugte Ausbildung der Vorspanneinrichtung als Spannfeder 3 und Figur 4 die Hülse 2.

Die in Figur 2 gezeigte Trägerachse hat eine Mantelfläche 15, über die die Spannfeder 3 gestülpt ist. Die Spannfeder 3 ist bevorzugt als Torsionsfeder ausgebildet.

In der hier gezeigten Darstellung weist die Spannfeder 3 an ihren Enden Federschenkel 4, 5 auf. Einer der Federschenkel 4 ragt in eine Öffnung 14 der Trägerachse 1 und wird auf diese Weise in Position gehalten. Die Spannfeder 3 ist bevorzugt symmetrisch aufgebaut und die Federschenkel 4, 5 sind bevorzugt von gleicher Länge.

Die Öffnung 14 in der Mantelfläche 15 der Trägerachse 1 ist bevorzugt als Bohrung in einer Führungsfläche 13 der Trägerachse 1 ausgebildet, wobei die Führungsfläche 13 als Teil der Mantelfläche 15 der Trägerachse 1 mit vergrößertem Durchmesser ausgebildet ist.

Auf dieser Führungsfläche 13 ist ein Ende der Hülse 2 gelagert. Die Hülse 2 ummantelt die Spannfeder 3 und die Trägerachse 1. Auf der Außenmantelfläche der Hülse 2 liegt eine Rolle 17 eines zu bedruckenden Mediums auf. Der Reibwert zwischen der Außenmantelfläche der Hülse 2 und der Innenmantelfläche der Rolle 17 ist so abgestimmt, dass die Rolle 17 auf der Hülse 2 gleitet, sobald die Hülse 2 durch die Spannfeder 3 blockiert wird. Die Hülse 2 spannt die Spannfeder 3, in dem die Spannfeder 3 an einem Ende, das bevorzugt als zweiter Federschenkel 5 ausgebildet ist, an der Hülse 2 festgelegt ist, sodass die Hülse 2 um die Längsachse der Trägerachse 1 um einen Winkel α drehbar ist. Dadurch wird die Spannfeder 3 bei einer Drehung der Hülse 2 gespannt.

In Figur 4 ist die Hülse 2 in einer Schnittzeichnung im Detail gezeigt. Sie weist neben einer Mantelfläche 16 mindestens eine Öffnung 9 auf, bevorzugt sind es vier Öffnungen 9. Diese Öffnung 9 ist bevorzugt als Aussparung an der Innenseite der Mantelfläche 16 der Hülse 2 ausgebildet. In dieser Aussparung ist der Federschenkel 5 einklemmbar, sodass die Spannfeder 3 bei einer Drehbewegung der Hülse 2 gespannt wird.

Besonders bevorzugt ist die Öffnung 9 in der Mantelfläche 16 der Hülse 2 als axial verlaufender Schlitz in der Hülsenmantelfläche 16 ausgebildet, in der der Federschenkel 5 einliegt. Der Federschenkel 5 ist dabei geradlinig und parallel zur Längsachse der Trägerachse 1 ausgebildet und liegt in dem axial verlaufenden Schlitz 9 in der Hülsenmantelfläche 16 ein, sodass bei einer Drehbewegung der Hülse 2, welche senkrecht zur Schlitzrichtung verläuft, die Spannfeder 3 gespannt wird.

Der Durchmesser D der Spannfeder 3 ist derart ausgebildet, dass die Spannfeder im Ruhezustand weder die Mantelaußenfläche 15 der Trägerachse noch die Mantelinnenfläche der Hülse 16 berührt. Dieser Durchmesser D der Spannfeder 3 ist durch eine Drehbewegung der Hülse 2 um die Längsachse der Trägerachse 1 veränderbar.

Wie schematisch in der Figur 5 dargestellt ist, liegt die Spannfeder 3 nach einer Drehbewegung der Hülse 2 um die Längsachse der Trägerachse 1 um einen Winkel α an der Mantelinnenfläche der Hülse an. Dabei vergrößert sich der Durchmesser der Spannfeder 3 auf einen maximalen Durchmesser Dₘₐₓ. Dreht man die Hülse 2 in die entgegen gesetzte Richtung, so liegt die Spannfeder 3 nach einer Drehbewegung der Hülse 2 um die Längsachse der Trägerachse 1 um einen Winkel β an der Mantelaußenfläche der Trägerachse an. Dabei verkleinert sich der Durchmesser der Spannfeder 3 auf einen minimalen Durchmesser Dₘᵢₙ. Durch das Andrücken der Spannfeder an die Mantelflächen der Hülse 2 bzw. der Trägerachse 1 ist der Drehwinkel der Hülse 2 um die Trägerachse 1 herum in einfacher Weise begrenzt.

Der Drehwinkel α beziehungsweise β, um den die Spannfeder 3 und die Hülse 2 drehbar sind, liegt bevorzugt zwischen 180 und 450 °C, besonders bevorzugt liegt der Drehwinkel für beide Winkel α und β bei 360 °C, so dass durch eine volle Umdrehung der Hülse 2 eine Rolle 17 mit einem zu bedruckenden Medium um eine volle Umdrehung aufgerollt werden kann.

Zur Lagerung und Stützung der Hülse 2 auf der Trägerachse 1 ist auf der Mantelaußenfläche 15 der Trägerachse 1 eine Rastnut 10 vorgesehen, in die ein an der Innenseite der Hülsensmantelfläche 16 ausgebildeter Raststeg 11 eingreift, so dass die Hülse 2 auf der Trägerachse 1 axial unverschiebbar ist, jedoch um die Trägerachse 1 drehbar arretiert ist. Eine umgekehrte Anordnung, das heißt, dass die Rastnut auf der Hülse 2 und der Raststeg auf der Trägerachse 1 angeordnet ist, ist ebenfalls denkbar. Der Raststeg 11 auf der Hülse 2 ist umgeben von Führungsflächen 12, die direkt auf der Mantelaußenfläche 15 der Trägerachse 1, aufliegen.

Die Mantelaußenfläche 16 der Hülse 2 ist als Reibfläche ausgebildet und mit einer Innenmantelfläche der Rolle 17 mit zu bedruckenden Medium reibschlüssig verbunden. Diese reibschlüssige Verbindung wird während einer Bewegung der Rolle 17 mit der Hülse 2 solange aufrecht erhalten, wie die Hülse 2 sich mit der Rolle 17 mitdrehen kann, das heißt solange die Hülse 2 nicht durch das Anliegen der Spannfeder 3 entweder an der Mantelinnenfläche 16 der Hülse 2 oder der Mantelaußenfläche 15 der Trägerachse 1 anliegt und damit die Drehbewegung der Hülse 2 blockiert.

Figur 6 zeigt eine solche Rolle eines zu bedruckenden Mediums, bevorzugt einer Papierrolle 17, die an einem Rollenträgergehäuse 18 festgelegt ist, wobei die Festlegung der Rolle durch die verdrehsicher festgelegte Trägerachse 1 erfolgt.

Im Betrieb sorgt die Rollenspannvorrichtung beispielsweise in einem Drucker dafür, dass die Rolle 17 nach einem Druckvorgang mit einer bestimmten Spannung in dem Rollenträgergehäuse 18 ruht. Bei dem dafür vorgesehenen Verfahren wird zunächst die Rolle 17 auf der Hülse 2 durch Einwirken einer äußeren Kraft auf die Rolle 17 angetrieben, wobei sich die Hülse 2 mit der Rolle 17 mitdreht und dabei die Spannfeder 3 gespannt wird. Nach dem Spannen der Spannfeder 3 wird die Rolle 17 durch Einwirken der äußeren Kraft auf die Rolle 17 weitergedreht, wobei der Rollenkern auf der Mantelaußenfläche der Hülse 2 gleitet. Wird der Vorschub des zu bedruckenden Mediums gestoppt, wird die Krafteinwirkung der äußeren Kraft auf die Rolle 17 eingestellt. Im Anschluss daran bewirkt die Rückstellkraft der Spannfeder 3, dass sich die Rolle 17 in eine der äußeren Antriebskraft entgegen gesetzten Richtung um einen Winkel α zurückdreht, wobei sich die Hülse 2 mit der Rolle 17 mitdreht.

### Bezugszeichen

- 1: Trägerachse
- 2: Hülse
- 3: Spannfeder
- 4: Erster Federschenkel
- 5: Zweiter Federschenkel
- 6: Schlüsselfläche
- 7: Schlüsselfläche
- 8: Führungsfläche
- 9: Öffnung
- 10: Rastnut
- 11: Raststeg
- 12: Führungsfläche
- 13: Führungsfläche
- 14: Öffnung
- 15: Mantelaußenfläche der Trägerachse
- 16: Mantelinnenfläche der Hülse
- 17: Rolle
- 18: Rollenträgergehäuse

## Patentansprüche

1. Rollenspannvorrichtung für eine Rolle (17) eines zu bedruckenden Mediums in einem Drucker, aufweisend eine an einem Rollenträgergehäuse (18) verdrehsicher festlegbare Trägerachse (1) und eine die Trägerachse (1) zumindest teilweise umhüllende Hülse (2), wobei zwischen der Trägerachse (1) und der Hülse (2) eine Vorspanneinrichtung angeordnet ist, die an der Trägerachse (1) und an der Hülse (2) derart festgelegt ist, dass die Hülse (2) um eine Längsachse der Trägerachse (1) um einen Winkel (α) drehbar ist und wobei die Mantelaußenfläche (16) der Hülse (2) als Reibfläche ausgebildet ist und mit einer Innenmantelfläche der Rolle (17) reibschlüssig verbunden ist, **dadurch gekennzeichnet, dass** ein Reibwert zwischen der Mantelfläche (16) der Hülse (2) und der Innenmantelfläche der Rolle (17) so ausgebildet ist, dass die reibschlüssige Verbindung zwischen Rolle (17) und Hülse (2) ab dem Überschreiten einer zwischen Rolle (17) und Hülse (2) wirkenden Rückstellkraft der Spannfeder (3) aufgehoben ist, so dass die Innenmantelfläche der Rolle (17) auf der Außenseite der Mantelfläche (16) der Hülse (2) geleitet.

2. Drucker, aufweisend eine Druckeinrichtung und eine Rolle (17) eines zu bedruckenden Mediums, **dadurch gekennzeichnet, dass** der Drucker eine Rollenspannvorrichtung nach Anspruch 1 aufweist.

3. Verfahren zum Spannen einer Rolle (17) eines zu bedruckenden Mediums in einem Drucker mit einer Rollenspannvorrichtung nach einem der vorstehenden Ansprüche 1 bis 2, wobei die Rolle (17) einen Rollenkern aufweist, in den die Hülse (2) der Rollenspannvorrichtung eingeschoben ist, **dadurch gekennzeichnet, dass** das Verfahren die folgenden Schritte aufweist:
- Antreiben der Rolle (17) auf der Hülse (2) durch Einwirken einer äußeren Kraft auf die Rolle (17), wobei sich die Hülse (2) mit der Rolle (17) mitdreht und damit gleichzeitig die Spannfeder (3) gespannt wird,
- Weiterdrehen der Rolle (17) durch Einwirken der äußeren Kraft auf die Rolle (17), wobei der Rollenkern auf der Mantelaußenfläche (16) der Hülse (2) gleitet, nachdem die Spannfeder (3) maximal gespannt ist,
- außer Eingriff bringen der äußeren Kraft auf die Rolle (17),
- Drehen der Rolle (17) in eine der Antriebskraft entgegen gesetzte Richtung um einen Winkel (α) durch Einwirken der Rückstellkraft der Spannfeder (3) auf die Hülse (2), wobei sich die Hülse (2) mit der Rolle (17) mitdreht.

4. Verfahren nach Anspruch 3, **dadurch gekennzeichnet, dass** das zu bedruckende Medium Papier ist.

## Claims

1. Device for tensioning a roll (17) of a medium which is to be printed in a printer, having a carrier axle (1), which can be secured against rotation on a roll-carrier housing (18), and a sleeve (2), which at least partially encases the carrier axle (1), wherein [a pre-tensioning is arranged between the carrier axial (1) and the sleeve (2), and is secured on the carrier axial (1) and on the sleeve (2) such that the sleeve (2) can be rotated through an angle (α) about a longitudinal axis of the carrier axial (1),] and wherein the outer lateral surface (16) of the sleeve (2) is designed as a frictional surface and is connected in a frictionally fitting manner to an inner lateral surface of the roll (17), **characterized in that** a coefficient of friction between the lateral surface (16) of the sleeve (2) and the inner lateral surface of the roll (17) is such that the frictionally fitting connection between the roll (17) and sleeve (2) is eliminated once a restoring force exerted by the tensioning spring (3) between the roll (17) and the sleeve (2) is exceeded, and therefore the inner lateral surface of the roll (17) slides on the outside of the lateral surface (16) of the sleeve (2).

2. Printer, having a printing arrangement and a roll (17) of a medium which is to be printed, **characterized in that** the printer has a roll-tensioning device according to Claim 1.

3. Method of tensioning a roll (17) of a medium which is to be printed in a printer using a roll-tensioning device according to either of preceding Claims 1 and 2, wherein the roll (17) has a roll core, into which the sleeve (2) of the roll-tensioning device is pushed, **characterized in that** the method has the following steps:
- driving the roll (17) on the sleeve (2) by virtue of an external force acting on the roll (17), wherein the sleeve (2) rotates along with the roll (17) and thus, at the same time, the tensioning spring (3) is tensioned,
- rotating the roll (17) further as a result of the external force acting on the roll (17), wherein the roll core slides on the outer lateral surface (16) of the sleeve (2) once the tensioning spring (3) has been tensioned to the maximum extent,
- disengaging the external force from the roll (17),
- rotating the roll (17) through an angle (α), in a direction counter to that of the driving force, as a result of the restoring force of the tensioning spring (3) acting on the sleeve (2), wherein the sleeve (2) rotates along with the roll (17).

4. Method according to Claim 3, **characterized in that** the medium which is to be printed is paper.

## Revendications

1. Dispositif de serrage de rouleau pour un rouleau (17) d'un support à imprimer dans une imprimante, présentant un axe de support (1) pouvant être fixé de manière solidaire en rotation sur un boîtier de support de rouleau (18) et un manchon (2) enveloppant au moins en partie l'axe de support (1), un dispositif de précontrainte étant disposé entre l'axe de support (1) et le manchon (2), lequel est fixé sur l'axe de support (1) et sur le manchon (2) de telle sorte que le manchon (2) puisse tourner autour d'un axe longitudinal de l'axe de support (1) suivant un angle (α), la surface d'enveloppe extérieure (16) du manchon (2) étant réalisée sous forme de surface de friction et étant connectée par engagement par friction à une surface d'enveloppe intérieure du rouleau (17), **caractérisé en ce qu'**un coefficient de friction entre la surface d'enveloppe (16) du manchon (2) et la surface d'enveloppe intérieure du rouleau (17) est réalisé de telle sorte que la connexion par engagement par friction entre le rouleau (17) et le manchon (2) soit supprimée à partir du dépassement d'une force de rappel du ressort de serrage (3) agissant entre le rouleau (17) et le manchon (2), de sorte que la surface d'enveloppe intérieure du rouleau (17) glisse sur le côté extérieur de la surface d'enveloppe (16) du manchon (2).

2. Imprimante, présentant un dispositif d'impression et un rouleau (17) d'un support à imprimer, **caractérisée en ce que** l'imprimante présente un dispositif de serrage de rouleau selon la revendication 1.

3. Procédé pour serrer un rouleau (17) d'un support à imprimer dans une imprimante comprenant un dispositif de serrage de rouleau selon l'une quelconque des revendications précédentes 1 à 2, dans lequel le rouleau (17) présente un noyau de rouleau dans lequel le manchon (2) du dispositif de serrage de rouleau est enfoncé, **caractérisé en ce que** le procédé présente les étapes suivantes :
- entraînement du rouleau (17) sur le manchon (2) par application d'une force extérieure sur le rouleau (17), le manchon (2) tournant avec le rouleau (17) et le ressort de serrage (3) étant ainsi serré simultanément,
- poursuite de la rotation du rouleau (17) par application de la force extérieure sur le rouleau (17), le noyau de rouleau glissant sur la surface extérieure d'enveloppe (16) du manchon (2), après que le ressort de serrage (3) a été serré au maximum,
- désengagement de l'application de la force extérieure sur le rouleau (17),
- rotation du rouleau (17) dans une direction opposée à la force d'entraînement suivant un angle (α) par application de la force de rappel du ressort de serrage (3) sur le manchon (2), le manchon (2) tournant avec le rouleau (17).

4. Procédé selon la revendication 3, **caractérisé en ce que** le support à imprimer est du papier.
